# EUROPÄISCHE PATENTSCHRIFT

(11) **EP 1 081 091 B1**
(45) Veröffentlichungstag und Bekanntmachung des Hinweises auf die Patenterteilung: **05.06.2002**
(21) Anmeldenummer: 00116593.5
(22) Anmeldetag: 01.08.2000
(51) Int. Cl.: B67C 3/12, B67C 3/22

(54) **Füllmaschine mit Mitteln zum Erzeugen von Vakuum**
Filling machine with vacuum generating means
Machine de remplissage ayants des moyens de génération de vide

(30) Priorität: 31.08.1999 DE 19941456
(43) Veröffentlichungstag der Anmeldung: 07.03.2001
(73) Patentinhaber: Sasib Beverage Deutschland GmbH, 22297 Hamburg (DE)
(72) Erfinder: Ahlers, Egon, 22159 Hamburg (DE)
(74) Vertreter: Schaefer, Konrad, Dipl.-Phys.

(56) Entgegenhaltungen:
- EP-A- 0 308 721
- DE-A- 19 606 464

## Beschreibung

Die Erfindung betrifft eine Füllmaschine der im Oberbegriff des Anspruchs 1 genannten Art.

Bei gattungsgemäßen Füllmaschinen sind mehrere, z.B. 80 Füllorgane umfangsbeabstandet mit einem Rotor umlaufend vorgesehen. Die Füllorgane sind jeweils mit Einrichtungen zum abgedichteten Anpressen der Behälter ausgebildet und weisen einen von einem Flüssigkeitsventil schaltbaren Auslauf für abzufüllendes Getränk auf. Die Getränkezufuhr kann über getrennte Leitungen oder z.B. auch über einen Ringkessel erfolgen, an dem die Füllorgane angeordnet sind. Es sind mit geeigneten Ventilen schaltbare Gaszuführungen z.B. zum Gasraum eines Vorratskessels möglich, um die Behälter mit geeignetem Gas wie z.B. CO₂ zu beaufschlagen.

Gattungsgemäße Füllmaschinen weisen vakuumbeaufschlagbare Füllorgane auf, bei denen der Auslauf unterhalb des Flüssigkeitsventiles zu gegebener Zeit des Arbeitsspieles mit Vakuum beaufschlagt wird, um Luft aus dem bereits abgedichteten, noch zu befüllenden Behälter zu entfernen. Damit wird wirkungsvoll der störende Sauerstoffanteil im abgefüllten Getränk reduziert.

Bei im Stand der Technik bekannten gattungsgemäßen Füllmaschinen (siehe z.B. EP-A-0 308 721) ist die Einrichtung zur Vakuumerzeugung außerhalb des Rotors stationär angeordnet und über Leitungen durch eine Drehdurchführung in der Achse des Rotors an die Füllorgane angeschlossen, beispielsweise über eine um den Rotor umlaufende Ringleitung, an die die Füllorgane einzeln angeschlossen sind. Die Vakuumversorgungseinrichtung ist üblicherweise als rotierende Vakuumpumpe oder als Wasserringpumpe ausgebildet.

Nachteilig bei dieser bekannten Vakuumversorgung sind vor allem die langen Leitungen zwischen den Füllorganen und der Einrichtung. Aufgrund der Leitungslänge sind sehr große Querschnitte erforderlich, da Vakuumversorgungen sehr stark unter zu engen Leitungsquerschnitten leiden. Es müssen Kompromisse geschlossen werden, so daß entweder extrem große Rohre verlegt werden müssen oder die Vakuumversorgung schlecht ist. Zumeist wird mit weit überdimensionierten Vakuumpumpen gearbeitet.

Die Aufgabe der vorliegenden Erfindung besteht darin, die Vakuumversorgung einer gattungsgemäßen Füllmaschine zu verbessern.

Diese Aufgabe wird mit den Merkmalen des Anspruches 1 gelöst.

Erfindungsgemäß ist die vakuumversorgende Einrichtung auf dem Rotor angeordnet. also in enger Nähe zu den Füllorganen. Die erforderlichen Vakuumleitungen sind deshalb kürzer und können auch bei geringeren Leitungsquerschnitten eine ausreichende Vakuumversorgung sicherstellen. Die vakuumversorgende Einrichtung arbeitet erfindungsgemäß nach dem Druckluftejektorprinzip mit Druckluftversorgung der Ejektoren. Dabei ist die Heranführung von Druckluft über längere Leitungen von außerhalb des Rotors problemlos, da bei ausreichendem Druck auch geringe Leitungsquerschnitte genügen. Bei diesem erfindungsgemäßen Vakuumerzeugungsprinzip muß der Einrichtung im Gegensatz zu den üblicherweise verwendeten, mit elekrischem Strom oder Wasser versorgten Vakuumpumpen das Medium Druckluft zugeführt werden, das z.B. auch über den axial am Rotor angeordneten Drehverteiler wesentlich einfacher transportierbar ist. Die benötigte Druckluft kann auf einfache Weise auch vor Ort auf dem Rotor erzeugt werden. Gegenüber Wasserringpumpen ergibt sich der Vorteil, daß das Versorgungsmedium nicht rückgeführt werden muß, sondern vor Ort am Ejektor abgeblasen werden kann, ohne daß dadurch der Betrieb der Füllmaschine beeinträchtigt wird. Ferner kommt hinzu, daß Druckluft-Ejektoren kostengünstig und wartungsfrei sind.

Vorteilhaft sind die Merkmale des Anspruches 2 vorgesehen. Es kann ein Ejektor beispielsweise eine Vakuumringleitung versorgen, an die alle Füllorgane mit Schaltventilen angeschlossen sind. Es können auch mehrere Ejektoren vorgesehen sein, die über Vakuumverteilleitungen jeweils mehrere Füllorgane versorgen. Beispielweise können 4 Ejektoren jeweils einen Sektor des Rotors versorgen.

Alternativ sind vorteilhaft die Merkmale des Anspruches 3 vorgesehen. Da Druckluft-Ejektoren sehr klein und kostengünstig sind, kann jedes Füllorgan mit einem eigenen Ejektor versehen sein. Es muß nur eine Druckluftversorgung z.B. mit einer umlaufenden Ringleitung vorgesehen sein. Die Vakuumleitung zwischen Ejektor und dem Auslauf des Füllorganes läßt sich dabei extrem kurz und widerstandsarm ausbilden.

Dabei sind vorteilhaft die Merkmale des Anspruches 4 vorgesehen. Die Füllorgane, die ohnehin einen relativ komplizierten Aufbau haben, können ohne weiteres um einen ein- oder angebauten Ejektor erweitert werden.

Vorteilhaft sind die Merkmale des Anspruches 5 vorgesehen. Hiermit kann der Ejektor von der Druckluft getrennt werden. Es kann damit die Vakuumversorgung in der erforderlichen Weise geschaltet werden, bzw. kann der Ejektor abgeschaltet werden, wenn kein Vakuum benötigt wird.

Vorteilhaft sind die Merkmale des Anspruches 6 vorgesehen. Mit einem Vakuumschaltventil zwischen Ejektor und Auslauf kann das Vakuum bedarfsweise anund abgeschaltet werden, z.B. auch bei dauernd druckluftbeaufschlagtem Ejektor.

Die erwähnten Schaltventile können in üblicher Weise elektrisch, über Druckluft oder mechanisch betätigt werden, z.B. in üblicher Weise in Abhängigkeit vom Umlaufwinkel des Füllorganes durch umfangsfest angeordnete Schaltanschläge oder Schaltkurven.

In den Zeichnungen ist die Erfindung beispielsweise und schematisch dargestellt.
Es zeigen:
- Fig. 1: einen stark schematisierten Achsschnitt durch eine Füllmaschine mit Ringkessel, an der Stelle eines Füllorganes mit Druckluft-Ejektor,
- Fig. 2: einen vergrößerten Schnitt des in Fig. 1 dargestellten Druckluft-Ejektors,
- Fig. 3: eine verkleinerte Teildarstellung der Konstruktion der Fig. 1 im Schnitt nach Linie 3-3 in Fig. 1,
- Fig. 4: eine Darstellung gemäß Fig. 3 einer anderen Ausführungform der Vakuumversorgung und
- Fig. 5: einen Axialschnitt eines Füllorganes gemäß Fig. 1 in alternativer, integrierter Bauweise.

Fig. 1 zeigt in einem Achsschnitt stark schematisiert eine Füllmaschine von im wesentlichen konventioneller Bauweise. Ein mit nicht dargestellten Mitteln um eine Achse 1 drehangetriebener und gelagerter Rotor 2 weist an seinem Umfang einen Ringkessel 3 auf, in dem unter dem dargestellten Pegel das abzufüllende Getränk 4, z.B. Bier, und darüber Gas 5, z.B. CO₂ steht. Aus einer in der Achse 1 angeordneten Drehdurchführung 6 wird dem Ringkessel 3 mit einer Leitung 7 Getränk und mit einer Leitung 8 Gas zugeführt.

Im Boden des Ringkessels 3 sind umfangsbeabstandet eine Anzahl von Füllorganen 9 angeordnet, von denen eines in Fig. 1 dargestellt ist. Das Füllorgan 9 weist in üblicher, stark schematisiert dargestellter Bauweise ein Flüssigkeitsventil 10 auf, das am unteren Ende eines Gasrohres 11 sitzt, dessen oberes Ende von einem Gasventil 12 beherrscht ist. Am Gasventil 12 und an dem das Flüssigkeitsventil tragenden Gasrohr 11 greifen von außen stellbare Hubeinrichtungen an, beispielsweise auf Höhe der beiden gestrichelten Linien. Die Hubeinrichtungen können beispielsweise mit Drehdurchführungen durch die Umfangswand des Ringkessels 3 in üblicher Weise angetrieben sein.

Unterhalb des Flüssigkeitsventiles 10 ist ein Auslauf 13 vorgesehen, gegen dessen untere Öffnung mit einer Ringdichtung 14 ein Behälter 15, im Ausführungsbeispiel eine Flasche, mit nicht dargestellten Mitteln abgedichtet anpressbar ist.

In üblicher Betriebsweise derartiger Füllmaschinen läuft der Rotor 2 um die Achse 1 um. An einer Winkelstellung der Maschine werden leere Behälter zugeführt und unter die Füllorgane 9 abgedichtet angepreßt. Es wird sodann zum Vorspannen das Gasventil 12 geöffnet und anschließend durch Anheben des Flüssigkeitsventils 10 der Füllvorgang eingeleitet, bei dem Getränk 4 aus dem Ringkessel 3 in den Behälter 15 läuft. Es können die üblichen Rückgasführungen z.B. mit einem an das Gasrohr 11 nach unten anschließenden in den Behälter 15 ragenden Rückgasrohr vorgesehen sein.

In einem leeren, an das Füllorgan 9 angesetzten Behälter 15 befindet sich Luft. Wird in diesen Behälter gefüllt, so wird das gefüllte Getränk mit in der Luft vorhandenen Sauerstoff angereichert, was für die meisten Getränke schädlich ist. Die beim Füllen aus dem Behälter 15 verdrängte Luft strömt außerdem in den Gasraum 5 des Ringkessels und verunreinigt dort das vorhandene Gas, so daß dieses laufend getauscht werden muß. Aus diesen Gründen wird vor Beginn des Füllvorganges der Behälter 15 evakuiert.

Dazu ist dem dargestellten Füllorgan 9 ein Druckluft-Ejektor 16 zugeordnet. Der Ejektor ist in einem Beispiel in Fig. 2 im Schnitt dargestellt. Dem Ejektor wird Druckluft über eine Leitung 17 zugeführt. Die Druckluft strömt unter Beschleunigung durch eine Engstelle 18 in einen Saugraum 19 und von dort durch ein Düse 20 zu einer Auslaßleitung 21. Die mit hoher Geschwindigkeit den Saugraum 19 durchströmende Luft erzeugt in einer an diesen angeschlossenen Vakuumleitung 22 ein Vakuum.

Wie Fig. 1 zeigt, ist der Ejektor über die Leitung 17 an eine Druckluftringleitung 23 angeschlossen, die an allen Füllorganen vorbeiläuft, um deren Ejektoren 16 zu versorgen. Die Ringleitung 23 ist über ein Leitung 33 an die Drehdurchführung 6 angeschlossen, durch die sie von außen Druckluft erhält. In der den Ejektor 16 mit Druckluft versorgenden Leitung 17 ist ein Druckluftventil 24 vorgesehen, das beispielsweise in üblicher Bauart mit einem Stößel 25 beim Vorbeilaufen an einem stationären Anschlag schaltbar ist.

Die Vakuumleitung 22 des Ejektors 16 führt über ein Vakuumventil 26 mit Stößel 27 zum Auslauf 13 und mündet in diesen, um durch diesen und die Öffnung des Behälters 15 den Behälter evakuieren zu können. In nicht dargestellter Weise kann die Vakuumleitung 22 auch indirekt an den Auslauf 13 angeschlossen sein, z.B. über das Gasrohr 11, und kann auch über dessen Verlängerung mit einem in den Behälter ragenden Rückgasrohr den Behälter unmittelbar beaufschlagen.

Läuft das dargestellte Füllorgan 9 um die Achse 1 um, so wird vor Beginn des Füllsektors in einem Evakuierungssektor des Umlaufwinkels durch entsprechende Betätigung der Ventile 24 und 26 die Evakuierung des Behälters 15 besorgt. Die Evakuierung wird abgeschaltet und insbesondere das Vakuumventil 26 geschlossen, bevor der Füllvorgang beginnt.

Fig. 3 zeigt in schematischer Draufsicht die Konstruktion der Fig. 1 im Beispiel einer Füllmaschine mit acht Füllorganen 9 mit jeweils zugeordnetem Ejektor 16, der Druckluftringleitung 23, der diese versorgenden Leitung 33 und der Drehdurchführung 6.

In einer der Fig. 3 entsprechenden Darstellung ist in Fig. 4 eine Ausführungsvariante dargestellt, in der alle Füllorgane mit nur zwei Ejektoren 16 versorgt werden. Es sind soweit möglich die Bezugszeichen der Fig. 3 verwendet. Man sieht, daß die Druckluftversorgung aus der Drehdurchführung 6 über die Leitung 33 und eine Teilringleitung 23 zu den beiden Ejektoren 16 erfolgt. Diese sind jeweils vakuumumseitig an eine Vakuum führende Teilringleitung 28 angeschlossen, die zu Zwecken der Vakuumführung mit größerem Durchmesser auszubilden ist. An diese Teilringleitungen 28 sind die Ausläufe der dargestellten Füllorgane 9 vakuumseitig angeschlossen.

In einer weiteren nicht dargestellten Ausführungsvariante kann ausgehend vom Ausführungsbeispiel der Fig. 4 nur ein Ejektor 16 vorgesehen sein, wobei die beiden Teilringleitungen 28 der Fig. 4 zu einer vollständig umlaufenden Ringleitung verbunden sind. Alle Füllorgane werden dann von einem einzigen Ejektor versorgt, der gegebenenfalls auch zur Leistungserhöhung in Form von zwei oder mehr parallel angeschlossenen Ejektoren ausgebildet sein kann.

Fig. 5 zeigt das in Fig. 1 dargestellte Füllorgan 9 mit Ejektor 16 in einer konstruktiv integrierten Ausführungsvariante. Es sind wiederum, soweit möglich, die Bezugszeichen der Fig. 1 verwendet.

Das Füllorgan 9 ist mit dem Flüssigkeitsventil 10 und dem Gasrohr 11 dargestellt. An seinem unteren Ende sitzt der Auslauf 13 mit der Ringdichtung 14 zum Abdichten des nicht dargestellten Behälters 15.

Der Ejektor 16 ist in einem Gehäuseblock 29 an das Füllorgan 9 montiert. Auf der Außenseite des Füllorganes sind das Druckluftventil 24 und das Vakuumventil 26 befestigt. Die Leitung 17 zur Druckluftversorgung des Ejektors 16 ist im Inneren der dargestellten Gehäuseteile vorgesehen, ebenso wie die an den Ejektor 16 und das Innere des Auslasses 13 angeschlossene Vakuumleitung 22. Die Druckluftringleitung 23 durchläuft den Gehäuseteil 29 ebenso wie eine weitere Ringleitung 30, die anstelle der in Fig. 1 dargestellten Auslaßleitung 21 die Abluft des Ejektors 16 zu einer geeigneten Auslaßstelle führt.

## Patentansprüche

1. Füllmaschine zum Abfüllen von Getränken (4) in Behälter (15), mit einem um eine lotrechte Achse (1) umlaufenden Rotor (2), auf dessen Umfang beabstandet Füllorgane (9) angeordnet sind, welche jeweils zum gesteuerten Abfüllen des Getränks (4) durch einen Auslauf (13) in einen abgedichtet gegen diesen gehaltenen Behälter (15) ausgebildet sind, wobei jeder Auslauf (13) von einer Einrichtung (16) mit Vakuum versorgbar ist, **dadurch gekennzeichnet, daß** die Einrichtung (16) mitlaufend auf dem Rotor (2) angeordnet ist und, an Druckluft (23, 33) angeschlossen, nach dem Druckluftejektorprinzip arbeitend ausgebildet ist.

2. Füllmaschine nach Anspruch 1, **dadurch gekennzeichnet, daß** die Einrichtung wenigstens einen Ejektor (16) aufweist, an den mehrere Füllorgane (9) angeschlossen sind (Fig. 4).

3. Füllmaschine nach Anspruch 1, **dadurch gekennzeichnet, daß** die Einrichtung für jedes Füllorgan (9) einen eigenen Ejektor (16) aufweist (Fig. 1, Fig. 3).

4. Füllmaschine nach Anspruch 3, **dadurch gekennzeichnet, daß** die Ejektoren (16) baulich in die Füllorgane (9) integriert ausgebildet sind (Fig. 5).

5. Füllmaschine nach Anspruch 3, **dadurch gekennzeichnet, daß** der Ejektor (16) ein Druckluftschaltventil (24) für seine Druckluftzufuhr (17) aufweist.

6. Füllmaschine nach Anspruch 3, **dadurch gekennzeichnet, daß** der Ejektor (16) ein Vakuumschaltventil (26) zwischen Ejektor (16) und Auslauf (13) aufweist.

## Claims

1. Filling machine for filling beverages (4) into containers including a rotor (2), which rotates about a vertical axis (1) and disposed on whose periphery are spaced filling elements (9), which are each constructed for the controlled filling of the beverage (4) through an outlet (13) into a container (15) held against it in a sealed manner, whereby each outlet (13) may be supplied with vacuum from a device (16), **characterised in that** the device (16) is arranged on the rotor (2) to move with it and, connected to compressed air (23, 33), is constructed to operate on the compressed air ejector principle.

2. Filling machine as claimed in Claim 1, **characterised in that** the device has at least one ejector (16), connected to which is a plurality of filling elements (9) (Fig. 4).

3. Filling machine as claimed in Claim 1, **characterised in that** the device has an individual ejector (16) for each filling element (9) (Fig. 1, Fig. 3).

4. Filling machine as claimed in Claim 3, **characterised in that** the ejectors (16) are structurally integrated into the filling elements (9) (Fig. 5).

5. Filling machine as claimed in Claim 3, **characterised in that** the ejector (16) has a compressed air switching valve (24) for its compressed air supply (17).

6. Filling machine as claimed in Claim 3, **characterised in that** the ejector (16) has a vacuum switching valve (26) between the ejector (16) and outlet (13).

## Revendications

1. Soutireuse pour le remplissage de boissons (4) dans des conteneurs (15) équipée d'un rotor (2) tournant autour d'un axe vertical (1) et à la périphérie duquel sont agencés avec un certain écartement des organe de remplissage (9) en vue du soutirage contrôlé de la boisson (4) par une sortie (13) dans un conteneur (15) maintenu de façon étanche sous celle-ci, chaque sortie (13) pouvant être évacuée par un dispositif (16), **caractérisée en ce que** le dispositif (16) est agencé sur le rotor (2) de façon à tourner avec celui-ci et, étant connecté à des conduits d'air sous pression (22, 33), est conçu pour opérer selon le principe de l'éjecteur d'air sous pression.

2. Soutireuse selon la revendication 1, **caractérisée en ce que** le dispositif présente au moins un éjecteur (16) auquel sont raccordés plusieurs organes de remplissage (9) (Fig. 4).

3. Soutireuse selon la revendication 1, **caractérisée en ce que** le dispositif présente pour chacun des organes de remplissage (9) un éjecteur (16) propre (Fig. 1, Fig. 3).

4. Soutireuse selon la revendication 3, **caractérisée en ce que** les éjecteurs (16) sont intégrés à la construction des organes de remplissage (9) (Fig. 5).

5. Soutireuse selon la revendication 3, **caractérisée en ce que** l'éjecteur (16) est équipé d'un relais pneumatique (24) commandant l'adduction d'air comprimé (17).

6. Soutireuse selon la revendication 3, **caractérisée en ce que** l'éjecteur (16) est équipé d'un relais pneumatique (26) entre l'éjecteur (16) et la sortie (13) commandant l'évacuation d'air.
